# EUROPÄISCHE PATENTSCHRIFT

(11) **EP 0 601 030 B1**
(45) Veröffentlichungstag und Bekanntmachung des Hinweises auf die Patenterteilung: **07.08.1996**
(21) Anmeldenummer: 92918511.4
(22) Anmeldetag: 04.09.1992
(51) Int. Cl.: E21B 47/00, E21B 47/12, E21B 23/08, E21B 17/02, E21B 25/02, E21B 47/08, E21B 47/02, G01V 5/12

(54) **VERMESSUNGSVERFAHREN FÜR SEILKERNBOHRUNGEN UND VORRICHTUNG ZUR DURCHFÜHRUNG**
PROCESS AND DEVICE FOR MEASURING CABLE DRILLED BORES
PROCEDE ET DISPOSITIF POUR L'EXECUTION DE MESURES DANS DES TROUS FORES PAR CABLE

(30) Priorität: 06.09.1991 DE 4129709
(43) Veröffentlichungstag der Anmeldung: 15.06.1994
(73) Patentinhaber: RUHRKOHLE AKTIENGESELLSCHAFT, D-44623 Herne (DE); Bergwerksverband GmbH, D-45307 Essen (DE)
(72) Erfinder: DICKEL, Udo, D-4700 Hamm 7 (DE); PALM, Helmut, D-4600 Dortmund 15 (DE); HINZ, Clemens, D-4370 Marl-Sinsen (DE)
(86) Internationale Anmeldenummer: EP9202043
(87) Internationale Veröffentlichungsnummer: WO9305271

(56) Entgegenhaltungen:
- EP-A- 0 056 872
- EP-A- 0 299 863
- EP-A- 0 330 558
- AU-B- 546 119
- DE-A- 3 402 386
- GB-A- 1 096 388
- GB-A- 1 557 863
- GB-A- 2 188 352
- US-A- 3 086 167
- US-A- 4 001 774
- US-A- 4 955 438

## Beschreibung

Die Erfindung betrifft ein Vermesssungsverfahren für Seilkernbohrungen, bei dem eine autark funktionierende Meßsonde in das Bohrgestänge eingeführt und über eine Kernrohrkupplung arretiert wird, von der Meßsonde Meßwerte aufgenommen und zeitabhängig gespeichert werden und die Meßsonde nach beendeter Messung mit Hilfe eines Kernrohrfängers geborgen und die Meßwerte ausgelesen werden. Ein solches Vermessungsverfahren ist aus der US-A-4,955,438 bekannt. Nachteilig ist bei diesem Vermessungsverfahren, daß das Einbringen und das Auswechseln der Meßsonde bei stark abgelenkten Bohrungen auf Schwierigkeiten stößt und daß die Meßsonde ihre Messungen nur innerhalb des Bohrgestänges ausführen kann, weil sie hinter dem Bohrmeißel und dem Kernrohr im Bohrgestänge angeordnet ist. Die Erfindung betrifft weiterhin eine Vorrichtung zur Durchführung des Verfahrens.

Aus GB-A-1,096,388 ist weiterhin ein Vermessungsverfahren bekannt für Bohrungen, bei dem eine autark funktionierende Meßsonde in das Bohrgestänge eingeführt und arretiert wird, außerdem eine Übertragungssonde mit daran befestigtem Bohrlochmeßkabel in das Bohrloch eingeführt wird, eine drahtlose Verbindung zwischen Meßsonde und Übertragungssonde hergestellt wird, von der Meßsonde Meßwerte aufgenommen und zeitabhängig zwischengespeichert werden, die Übertragungssonde aus dem Bohrloch herausgezogen wird und die Meßsonde nach beendeter Messung geborgen und die Meßwerte ausgelesen werden. Auch bei diesem Vermessungsverfahren ist es nachteilig, daß die Meßsonde hinter dem Bohrmeißel angeordnet ist und nur von innerhalb des Gestänges aus messen kann. Außerdem ist es nachteilig, daß die Messungen während des Bohrvorganges erfolgen und durch die dabei auftretenden Erschütterungen Fehlmessungen möglich sind.

Aus der Druckschrift "HORIZONTAL WELL LOGGING BY 'SYMPHOR', Eighth European Formation Evaluation Symposium", in London, 1983, ist ein Bohrlochmeßverfahren und eine zugehörige Vorrichtung bekannt, mit dem insbesondere horizontale oder abgelenkte Bohrungen vermessen werden können, wobei die Meßsonde am Ende des Bohrgestänges angebracht ist und zwischen Bohrgestänge und einem Meßwagen über Tage ein Meßkabel vorgesehen ist, das über eine Kabelwinde bewegt werden kann. Die Meßsonde besteht aus einer mit dem Kabelschuh mechanisch und elektrisch verbundenen Schwerstange, an die eine Kupplungsstange anschließt, denen die Meßwerkzeuge nachgeschaltet sind. Die Sonde umfaßt weiterhin ein Kupplungsgehäuse zum Anschluß an das Bohrgestänge und ein Schutzgehäuse für die Meßwerkzeuge, das eine Meßöffnung aufweist. Bei diesem Meßverfahren und der zugehörigen Meßvorrichtung ist es nachteilig, daß die Meßsonde fest mit dem Bohrgestänge verbunden ist, so daß das Bohrgestänge vor jeder Messung ausgebaut werden muß, um die Bohrkrone am unteren Ende des Bohrstrangs auszubauen und die Meßsonde dort einzubauen.

Es ist weiterhin aus "Efficiently log and perforate 60°⁺ wells with coiled tubing", WORLD OIL, July 1987, S. 32, 33, 35, bereits ein Verfahren und eine Vorrichtung zur Vermessung bekannt, bei dem anstelle des Bohrgestänges ein spezieller aufrollbarer Schlauch verwendet wird, der mit einem Spezial-Schlauchhaspel zusammenwirkt und an dessen Ende eine Meßsonde anschließbar ist, beispielsweise eine Gammasonde, eine Ortungssonde für Verrohrungsverbindungen bzw. eine Akustiksonde zur Güteprüfung der Ringspaltzementierung zwischen Verrohrung und Gebirge. Bei diesem Vermessungsverfahren und der Vorrichtung zu dessen Durchführung ist eine schnelle Untersuchung solcher Bohrungen möglich, bei denen der Bohrturm bereits abgebaut ist. Andererseits ist es nachteilig, daß ein spezieller Haspel und ein spezielles Schlauchgestänge benötigt werden, um die erforderlichen Messungen durchzuführen.

Der Erfindung liegt, ausgehend von dem eingangs aufgeführten Verfahren, die Aufgabe zugrunde, ein für Seilkernbohrungen geeignetes Vermessungsverfahren vorzuschlagen, bei dem die Nachteile der Vermessungsverfahren gemäß dem Stand der Technik vermieden werden und das für Messungen in stark abgelenkten Bohrungen sowie im freien Bohrlochquerschnitt unterhalb des Bohrgestänges geeignet ist, ohne das Bohrgestänge ausbauen zu müssen. Weiterhin liegt der Erfindung die Aufgabe zugrunde, eine Vorrichtung zur Durchführung des erfindungsgemäßen Verfahrens vorzuschlagen.

Hinsichtlich des Vermessungsverfahrens wird diese Aufgabe durch die Merkmalskombination des Patentanspruchs 1 gelöst. Weiterbildungen des Vermessungsverfahrens sind in den Ansprüchen 2 bis 5 niedergelegt. Ein abgewandeltes Vermessungsverfahren nach Anspruch 1 weisen die Merkmale von Anspruch 6 aus.

Hinsichtlich der Vorrichtung zur Durchführung des Vermessungsverfahrens nach Anspruch 1 wird die Aufgabe durch die Merkmalskombination des Patentanspruchs 7 gelöst.

Dabei wird ausgegangen von einer Vorrichtung, die aus der GB-A-1,096,388 bekannt ist, bei der eine Meßsonde mit einer Übertragungssonde über Induktionsspulen sowie einen Weichmagnetkern drahtlos verbindbar ist, die Meßsonde mit einem Innenrohrkopf versehen und an einer Bohrkrone arretierbar ist, sowie in der Meßsonde ein Meßelement, eine Energieversorgung und ein Datenaufnahmegerät enthalten sind, und die Übertragungssonde aus einem Meßkabelkopf mit einem Spulenvorsatz gebildet wird.

Weitere Ausgestaltungen zeigen die Merkmale der vorrichtungsansprüche 8 bis 10.

Eine abgewandelte Vorrichtung zur Durchführung des abgewandelten Vermessungsverfahrens nach Anspruch 6 geht aus den Merkmalen des Anspruchs 11 hervor.

Das erfindungsgemäße Vermessungsverfahren für Seilkernbohrungen und die zugehörige Vorrichtung eignen sich optimal für die geophysikalische Vermessung von stark abgelenkten Bohrungen. Mit diesem neuen Vermessungskonzept, das auf autark funktionierenden Meßsonden basiert, die in das Gestänge eingespült werden und deren Sensoren vorn aus der Bohrkrone herausschauen, wird das Ausbauen des Bohrgestänges vor dem Vermessen vermieden, so daß der Arbeits- und Zeitaufwand für die Vermessungsarbeiten ganz wesentlich verringert werden kann. Während des Meßvorganges selbst ist keine Kabelverbindung erforderlich, so daß auch keine aufwendige Seiteneingänge in das Gestänge benötigt werden. Da die Meßsonden innerhalb des Gestänges untergebracht sind, treten keine Meßsondenverluste auf.

Auch bei einem Meßsondenwechsel ist es nicht mehr erforderlich, das Gestänge komplett auszubauen, da jede Meßsonde, ähnlich wie ein volles Kernrohr, schnell mit Hilfe des Kernrohrfängers aus dem Bohrgestänge ausgebaut werden kann, woraufhin ebenso schnell eine neue Meßsonde durch Einspülen eingebracht werden kann. Bei Anwendung des erfindungsgemäßen Verfahrens treten Schwierigkeiten beim Durchführen der Vermessungsarbeiten praktisch nicht mehr auf, weil überall dort, wo gebohrt worden ist, anschließend sofort gemessen werden kann, ohne das Bohrgestänge ziehen zu müssen. Der Aussendurchmesser der Meßsonden entspricht dem eines Seilkernrohres und läßt sich wie dieses leicht über den Innenrohrkopf in die Kernrohrkupplung einrasten.

Das im Innenrohrkopf der Meßsonde und in der Übertragungssonde untergebrachte Spulensystem ermöglicht eine drahtlose (induktive) Kommunikation von über Tage aus mit der mikroprozessorgesteuerten Meßsonde. Zu diesem Zweck ist das Meßkabel der Übertragungssonde an einen über Tage vorgesehenen Laptop PC bzw. tragbaren Personal-Computer angeschlossen, um die Meßsonde vor Beginn des Meßvorganges zu initialisieren und mit dem Laptop PC zu synchronisieren.

Die Meßsonde ist in der Lage, in einem festen Zeitintervall, z. B. 1/10 Sekunde, Meßdaten zu erfassen und diese in ihren großen Halbleiterspeicher von mindestens einem MByte einzuschreiben. Vor dem eigentlichen Meßvorgang, der mit dem Ausbau des Gestänges abläuft, wird die Übertragungssonde aus dem Bohrloch entfernt und somit das Meßkabel vor Beschädigungen bewahrt.

Vorzugsweise wird bei jeder Messung gleichzeitig die Teufenveränderung über ein Meßrad, das über Tage am Gestänge angebracht ist, abgenommen und zeitabhängig von dem Laptop PC in ein Daten-File geschrieben. Nach der Beendigung der Messung wird die Meßsonde mit dem Kernrohrfänger geborgen, geöffnet und vom Laptop PC ausgelesen. Gleichzeitig wird den Meßdaten die Zeitdateninformation zugeordnet und daraus ein Teufe-Daten-File erstellt, der an Ort und Stelle auf einem Drucker ausgeplottet werden kann.

Falls notwendig kann die Messung jederzeit unterbrochen werden und durch Einspülen der Übertragungssonde eine Kontrolle der Meßsonde erfolgen. Im begrenzten Umfange lassen sich auch Meßdaten mit Hilfe der Übertragungssonde unmittelbar aus der Meßsonde herauslesen und zum Laptop PC übertragen.

Die Erfindung wird nachfolgend beispielhaft anhand der Zeichnung näher beschrieben. Es zeigen:
- *Fig. 1*: eine schematische Darstellung eines Vermessungsverfahrens für Seilkernbohrungen sowie eine Vorrichtung zur Durchführung des Verfahrens;
- *Fig. 2*: eine schematische Darstellung einer drahtlos verbundenen Meß- und Übertragungssondeneinheit;
- *Fig. 3*: eine schematische Darstellung einer Längenmeßvorrichtung;
- *Fig. 4*: eine schematische Darstellung einer Gammasonde;
- *Fig. 5*: eine schematische Darstellung einer Dipmetersonde und
- *Fig. 6*: eine schematische Darstellung einer als Meßsonde und zugleich als Übertragungssonde geeigneten Kreiselsonde.

In Fig. 1 ist zur Verdeutlichung des dem erfindungsgemäßen Vermessungsverfahren sowie der Vorrichtung zur Durchführung des Verfahrens zugrunde liegenden Prinzips eine erfindungsgemäße Meßsonde 1 im abgelenkten Teil 43 eines Bohrlochs 12 sowie eine damit zusammenwirkende Übertragungssonde 2 abgebildet, die in einem Bohrgestänge 3 untergebracht sind, das sich im Bohrloch 12, 43 befindet. Die Meßsonde 1 ist bereits durch Einspülen mit der Spülflüssigkeit an ihre Meßstelle im Bereich einer Bohrkrone 5 gelangt. Die Übertragungssonde 2 befindet sich noch im geraden Teil des Bohrlochs 12. Sie wird - ebenfalls durch Einspülen mit der Spülflüssigkeit - in das Bohrgestänge 3 eingetragen, bis sie ihre Arbeitsstellung unmittelbar hinter der Meßsonde 1 erreicht hat. Die Übertragungssonde 2 ist an ein Bohrlochmeßkabel 4 angeschlagen, das über eine Meßkabelwinde 13 beim Einfahren abgebremst und beim Ausfahren gezogen wird. Die Meßkabelwinde 13 ist in der schematischen Figur neben einem Bohrturm 14 angeordnet. In der Praxis wird sie zweckmäßig auf der Arbeitsbühne des Bohrturms 14 untergebracht sein. Das Bohrlochmeßkabel 4 ist im Beispiel an einen Meßwagen 42 angeschlossen, in dem ein Laptop PC 7 untergebracht ist mit einer Registriereinheit 41, einem Datenprozessor 44, einem Datenspeicher 45, einem Drucker 15 und einer Batterie 28 als Energieversorgung. Meßsonde 1 und Übertragungssonde 2 sind in Arbeitsstellung über einen Weichmagnetkern 21 und zwei Induktionsspulen 9 (Meßsonde 1) sowie 10 (Übertragungssonde 2) drahtlos miteinander verbunden, vergleiche Fig. 2. Die energetisch autarke Meßsonde 1 verfügt über einen Meßsensor 47, der über eine Meßöffnung in der Bohrkrone 5 einen meßtechnisch freien Zugang zur Sohle und zu den Wänden des Bohrlochs 12, 43 hat, um Meßdaten, beispielsweise über die Gebirgsbeschaffenheit, die Bohrlochwandung und das Bohrlochkaliber 38, zu erlangen.

In Fig. 2 sind die Meßsonde 1 und die Übertragungssonde 2, die zu einer Meß- und Übertragungseinheit verbunden sind, in einer Datenübermittlungsstellung abgebildet. Aus dieser Darstellung geht weiterhin der allgemeine Aufbau der Meßsonde 1 und der Übertragungssonde 2 hervor. Die Meßsonde 1 besteht aus einem Meßsondengehäuse 30, in dem ein Meßelement 16, eine Stromversorgung mittels Batterie 17, ein Datenprozessor 18, ein Datenspeicher 19 sowie ein serieller Datenübermittler 20 untergebracht sind. Dem Meßsondengehäuse 30 ist der Meßsensor 47 vorgeschaltet, der beim Messen aus der Meßöffnung der Bohrkrone 5 herausragt. An der Rückseite der Meßsonde 1 ist ein Innenrohrkopf 11 angebracht, der über eine Kernrohrkupplung 6 zur Arretierung der Meßsonde 1 mit dem Bohrgestänge 3 bzw. der Bohrkrone 5 verbindbar ist. Auf der dem Bohrkopf 5 abgewandten Seite des Meßsondengehäuses 30 ist mittig der Weichmagnetkern 21 verankert. Das verankerte Magnetende 21a ist von den Windungen der Induktionsspule 9 umgeben, deren Anschlüsse 48, 49 zum seriellen Datenübermittler 20 führen. Der Weichmagnetkern 21 überragt mit seinem freien Magnetende 21b den Innenrohrkopf 11. In Übertragungsstellung ist das freie Magnetende 21b von einem Spulenvorsatz 23 umgeben, in dem die Induktionsspule 10 der Übertragungssonde 2 untergebracht ist. Der Spulenvorsatz 23 ist an einem Kabelkopf 22 angebracht, in dem das Ende des Bohrlochmeßkabels 4 befestigt ist. Die beiden Anschlüsse 50, 57 der Induktionsspule 10 sind über den Kabelkopf 22 mit dem Bohrlochmeßkabel 4 verbunden. Bei der dargestellten Zuordnung von Übertragungssonde 2 zur Meßsonde 1 ist eine drahtlose Datenübermittlung vom Laptop PC 7 zur Meßsonde 1 ermöglicht, um diese zu initialisieren und gleichzeitig mit dem Laptop PC 7 zu synchronisieren. Anschließend ist die Meßsonde 1 in der Lage, Meßdaten aufzunehmen und im Datenspeicher 19 zwischenzuspeichern. Die Übertragungssonde 2 kann nunmehr mittels der Meßkabelwinde 13 aus dem Bohrloch 12, 43 herausgezogen werden. Die Aufnahme der Meßdaten erfolgt während des Herausziehens des Bohrgestänges 3 aus dem Bohrloch 12, 43. Als Datenübertragungsformat sind differenzierte Impulse aus einer RS232-Schnittstelle vorgesehen. Üblicherweise werden bei einer RS232-Schnittstelle die gesendeten und empfangenen Daten auf zwei getrennten Leitungen ausgetauscht. Hier ist es erforderlich, die Daten zeitlich getrennt über eine Leitung zu übermitteln.

Zeitgleich mit der Meßdatenaufnahme wird die Bohrlochtiefe ermittelt. Dazu dient die in Fig. 3 schematisch dargestellte Teufenmeßvorrichtung. An der jeweils obersten Bohrstange des Meßgestänges 3 ist ein Teufenmeßrad 8 seitlich angebracht, dessen Umdrehungen von einem Impulsgeber 24 und einer Meßleitung 27 einem Impulszähler 25 übermittelt werden, der über eine Übertragungsleitung 29 an den Laptop PC 7 angeschlossen ist. Da der Laptop PC 7 und die Meßsonde 1 zeitsynchron arbeiten, lassen sich die jeweils gesammelten Daten zusammenführen, d.h. die Meßdaten werden der jeweiligen Bohrlochtiefe zugeordnet, an der sie genommen worden sind.

Als Meßsonde 1 kann beispielsweise eine Gammasonde la verwendet werden, deren schematischer Aufbau aus Fig. 4 hervorgeht. Im Meßsondengehäuse 30 sind ein Natrium-Jodid-Kristall 31 und eine Elektronenvervielfacherröhre 32, denen ein Spannungsumformer 33 zugeordnet ist, untergebracht, mit deren Hilfe die Meßdaten ermittelt werden. Diese werden über einen Datenprozessor 18 dem Datenspeicher 19 zugeführt, aus dem sie über den seriellen Datenübermittler 20 ausgelesen werden können. Als Stromversorgung dient die Batterie 17. Obwohl radioaktive Messungen auch durch das Bohrgestänge 3 möglich sind, bietet eine vom Bohrgestänge 3 unbeeinflußte Messung eine wesentlich bessere Auflösung, vor allem, wenn ein radioaktiver Strahler vorgesetzt wird und die Gammasonde 1a als Dichtesonde eingesetzt wird. Die Sensorik der Radioaktivmessungen ist gut überschaubar und die anfallenden Meßdaten sind gering. Mit 1 MByte Speicher in der Gammasonde la kann mehr als 24 Stunden lang ununterbrochen gemessen werden.

Als Meßsonde 1 kann weiterhin beispielsweise eine Dipmetersonde 1b dienen, wie Figur 5 zeigt. In deren Gehäuse 30 sind ein Pendelpotentiometer 34 und eine Analogelektronik 35 als Datenmeßeinrichtung enthalten, die die Reflexionen von Ultraschallsignalen aufnehmen, die von Ultraschallschwingern 37 ausgehen, die dem Sondengehäuse 30 vorgeschaltet sind. Weiterhin sind im Sondengehäuse 30 eine Batterie 17 als Stromerzeuger sowie ein Datenprozessor 18, ein Datenspeicher 19 und ein serieller Datenübermittler 20 vorgesehen. Die Dipmetersonde 1b dient zur Erfassung der Lage von Schichtgrenzen und Klüften. Mehrere feste Ultraschallschwinger 37 messen berührungslos nach dem Echolotprinzip die Amplitude und die Laufzeit. An Klüften und Schichtgrenzen werden die Ultraschallimpulse gestreut und in abgeschwächter Intensität von der Bohrlochwand reflektiert.

Auf diese Amplitudenwerte können die gängigen Auswertungs- und Darstellungsverfahren angewendet werden, wie sie auch für elektrische Dipmeter gemacht werden. Die Summe aller Ultraschall-Laufzeiten repräsentiert das Bohrlochkaliber 38, dessen Wert neben den Amplituden als weiterer Wert abgespeichert wird. Der Orientierungswert wird vom elektrischen Pendelpotentiometer 34 abgegriffen und bestimmt, in welcher Lage, in Bezug auf die Rollachse der Dipmetersonde 1b, sich die Ultraschallschwinger 37 befinden. Damit ist eine einfache Oben-Unten-Orientierung gewährleistet.

Zur entgültigen Einordnung der Schichten und Klüfte sind aber dazu noch Messungen über den Verlauf und die Lage des Bohrloches 12, 43 notwendig, die mit einer Kreiselsonde 1c durchgeführt werden, die unten beschrieben wird.

Die Dipmetersonde 1b kann aber auch, durch Wahl eines anderen Sondenprogrammes bei der Initialisierung, wie eine Kalibersonde betrieben werden. Im Unterschied zum Dipmeterbetrieb werden dann nur die Kaliberwerte gespeichert. Die exakten Kaliberwerte sind im Zusammenhang mit den Dichtemessungen der Gammasonde la (Gamma-Gamma) von Bedeutung.

Darüber hinaus können mit der Dipmetersonde 1b Volumenmessungen der Bohrung 12 durchgeführt werden. Dazu muß beim Ausbauen des Gestänges 3 die Dipmetersonde 1b eingerastet sein und die Teufe mit dem Teufenmeßrad 8 und dem Laptop PC 7 gemessen werden. Mit der Dipmetersonde 1b läßt sich ein hochauflösendes Meßverfahren verwirklichen, dessen kleinste Teufenauflösung 1 mm beträgt.

Als Meßsonde 1 kann schließlich, wie Fig. 6 zeigt, eine Kreiselsonde lc vorgesehen sein, die allein oder zusammen mit einer der Meßsonden la und 1 oder 1b zur Erfassung der jeweils interessierenden Meßdaten angewendet werden kann. Im Sondenkörper 30 der Kreiselsonde lc ist ein Kreiselmodul 39 und gegebenenfalls ein Zusatzsensor 40 als Meßeinrichtung integriert. Mit Hilfe der Kreiselsonde lc kann der Verlauf eines Bohrlochs 12, 43 und die Position des Bohrlochtiefsten mit einer Genauigkeit von 1 m auf 1000 m Teufe angegeben werden. Sie wird mit dem Bohrlochmeßkabel 4a im Bohrgestänge 3 gefahren und mißt dabei ständig den Kurs und die Lage des Bohrlochs 12, 43. Bei stärkerer Neigung kann sie mit einem Kolben nach vorne gespült werden. Während der Messung werden die Daten zum Meßwagen 42 übertragen und dort in der Registriereinheit 41 gespeichert. Der Zusatzsensor 40 erlaubt es gleichzeitig, die Lage der Rohrverschraubungen des Bohrgestänges 3 zu vermessen. Wie bei den Meßsonden la, 1b sind im Gehäuse 30 der Kreiselsonde lc eine Batterie 17 zur Stromversorgung sowie ein Datenprozessor 18, ein Datenspeicher 19 sowie ein serieller Datenübermittler 20 untergebracht.

### BEZUGSZEICHENLISTE

- 1: Meßsonde
- 1a: Gammasonde
- 1b: Dipmetersonde
- 1c: Kreiselsonde
- 2: Übertragungssonde
- 3: Bohrgestänge
- 4: Bohrlochmeßkabel
- 4a: Bohrlochmeßkabel
- 5: Bohrkrone
- 6: Kernrohrkupplung
- 7: Laptop PC
- 8: Teufenmeßrad
- 9: Induktionsspule der Meßsonde
- 10: Induktionsspule der Übertragungssonde
- 11: Innenrohrkopf
- 12: Bohrloch
- 13: Meßkabelwinde
- 14: Bohrturm
- 15: Drucker
- 16: Meßelement
- 17: Batterie
- 18: Datenprozessor
- 19: Datenspeicher
- 20: serieller Datenübermittler
- 21: Weichmagnetkern
- 21a: verankertes Magnetende
- 21b: freies Magnetende
- 22: Kabelkopf
- 23: Spulenvorsatz
- 24: Impulsgeber
- 25: Impulszähler
- 27: Meßleitung
- 28: Batterie
- 29: Übertragungsleitung
- 30: Meßsondengehäuse
- 31: Natrium-Jodid-Kristall
- 32: Elektronenvervielfacherröhre
- 33: Spannungsumformer
- 34: Pendelpotentiometer
- 35: Analogelektronik
- 37: Ultraschallschwinger
- 38: Bohrlochkaliber
- 39: Kreiselmodul
- 40: Zusatzsensor
- 41: Registriereinheit
- 42: Meßwagen
- 43: abgelenktes Bohrloch
- 44: Datenprozessor
- 45: Datenspeicher
- 47: Meßsensor
- 48: Anschluß
- 49: Anschluß
- 50: Anschluß
- 51: Anschluß

## Patentansprüche

1. Vermessungsverfahren für Seilkernbohrungen, bei dem eine autark funktionierende Meßsonde (1) in das Bohrgestänge (3) eingeführt und mit der Bohrkrone (5) über eine Kernrohrkupplung (6) arretiert wird, von der Meßsonde (1) Meßwerte aufgenommen und zeitabhängig zwischengespeichert werden, und die Meßsonde (1) nach beendeter Messung mit Hilfe eines Kernrohrfängers geborgen und die Meßwerte ausgelesen werden, **dadurch gekennzeichnet,** daß die Meßsonde (1) in das Bohrgestänge (3) eingespült und mit der Kernrohrkupplung (6) so in der Bohrkrone (5) arretiert wird, daß ein Meßsensor (47) über eine Meßöffnung in der Bohrkrone (5) einen meßtechnisch freien Zugang zur Sohle und den Wänden des Bohrlochs (12, 43) hat und die Meßwertaufnahme während des Herausziehens des Bohrgestänges (3) im freien Bohrloch erfolgt, und weiterhin eine Übertragungssonde (2) mit daran befestigtem und an einen tragbaren PC (7) angeschlossenen Bohrlochmeßkabel (4) in das Bohrgestänge (3) eingespült wird, eine drahtlose Verbindung zwischen Meßsonde (1) und Übertragungssonde (2) hergestellt wird, die Meßsonde (1) über den tragbaren PC (7) initialisiert und mit diesem synchronisiert wird, nach dem Initialisieren und Synchronisieren die Übertragungssonde (2) aus dem Bohrgestänge (3) herausgezogen wird, und die Meßwerte nach dem Bergen der Meßsonde (1) aus dieser über den tragbaren PC (7) ausgelesen werden.

2. Vermessungsverfahren nach Anspruch 1, **dadurch gekennzeichnet,** daß die Messung während des Gestängeziehens erfolgt und die jeweilige Meßteufe über einen Weganzeiger (8) ermittelt und zeitabhängig vom tragbaren PC (7) gespeichert wird.

3. Vermessungsverfahren nach den Ansprüchen 1 oder 2, **dadurch gekennzeichnet**, daß als Meßsonden (1) Gammasonden (1a) oder Dipmetersonden (1b) verwendet werden.

4. Vermessungsverfahren nach Anspruch 3, **dadurch gekennzeichnet,** daß die Meßwerte der verschiedenen Meßsonden (la, 1b) nacheinander und teufensynchron ermittelt und gemeinsam ausgewertet werden.

5. Vermessungsverfahren nach einem der Ansprüche 1 bis 4, **dadurch gekennzeichnet,** daß von der Meßsonde (1) aufgenommene Meßdaten unmittelbar oder nach Zwischenspeicherung in der Meßsonde (1) drahtlos an die Übertragungssonde (2) übertragen und von dieser an den tragbaren PC (7) weitergeleitet werden.

6. Abgewandeltes Vermessungsverfahren nach Anspruch 1 oder 2, **dadurch gekennzeichnet,** daß eine Kreiselsonde (1c) als Meßsonde (1) verwendet wird, die unmittelbar über Bohrlochmeßkabel (4a) an den tragbaren PC (7) angeschlossen und über diesen initialisiert und mit diesem synchronisiert wird.

7. Vorrichtung zur Durchführung des Vermessungsverfahrens nach den Ansprüchen 1 bis 5, bei der eine Meßsonde (1) mit einer Übertragungssonde (2) über Induktionsspulen (9, 10) sowie einen Weichmagnetkern (21) drahtlos verbindbar ist, die Meßsonde (1) mit einem Innenrohrkopf (11) versehen und in einer Bohrkrone (5) arretierbar ist, sowie in der Meßsonde (1) ein Meßelement (16), eine Energieversorgung (17) und ein Datenaufnahmegerät enthalten sind, und die Übertragungssonde (2) aus einem Meßkabelkopf (22) mit einem Spulenvorsatz (23) gebildet wird, **dadurch gekennzeichnet,** daß die Übertragungssonde (2) mittels Bohrlochmeßkabel (4) an einen tragbaren PC (7) angeschlossen ist und als Datenaufnahmegerät ein Datenprozessor (18), ein Datenspeicher (19) und ein serieller Datenübermittler (20) vorgesehen sind sowie die Meßsonde (1) über eine Kernrohrkupplung (6) in der Bohrkrone (5) arretierbar ist und ein Meßsensor (47) der Meßsonde (1) zum Messen im freien Bohrlochquerschnitt durch eine Öffnung der Bohrkrone (5) in das Bohrloch hineinragend anordenbar ist.

8. Vorrichtung nach Anspruch 7, **dadurch gekennzeichnet,** daß der tragbare PC (7) über eine Meßleitung (27) mit einem Impulszähler (25) und Impulsgeber (24) eines Teufenmeßrades (8) verbunden ist, das an das Bohrgestänge (3) anschließbar ist.

9. Vorrichtung nach den Ansprüchen 7 oder 8, **dadurch gekennzeichnet**, daß die Meßsonde (1) eine Gammasonde (la) ist, deren Sensorteil einen Natrium-Jodid-Kristall (31) und als Meßwertgeber eine Elektronenvervielfacherröhre (32) umfaßt.

10. Vorrichtung nach den Ansprüchen 7 oder 8, **dadurch gekennzeichnet,** daß die Meßsonde (1) ein akustisches Dipmeter (36) ist, deren Sensorteil aus mehreren Ultraschallschwingern (37), einer Analogelektronik (35) und einem Pendelpotentiometer (34) besteht.

11. Abgewandelte Vorrichtung nach den Ansprüchen 7 und 8 zur Durchführung des Vermessungsverfahrens nach den Ansprüchen 1, 2 und 6, **dadurch gekennzeichnet,** daß als Meßsonde (1) eine Kreiselsonde (1c) vorgesehen ist, die über ein Bohrlochmeßkabel (4a) unmittelbar mit dem tragbaren PC (7) verbunden ist und aus einem Kreiselmodul (3a), einem Zusatzsensor (40), einer Stromversorgung (17), einem Datenprozessor (18), einem Datenspeicher (19) und einem seriellen Datenübermittler (20) gebildet wird.

## Claims

1. A measuring process for cable core bores during which an autarkically functioning measuring probe (1) is inserted into the drill string (3) and is locked to the drill bit (5) via a core barrel coupling (6), measured values are received and stored temporarily by the measuring probe (1), and the measuring probe (1) is recovered with the aid of a core barrel catcher when measuring is over, and the measured values are read out, **characterised in that** the measuring probe (1) is flushed into the drill string (3) and is locked in the drill bit (5) with the core barrel coupling (6) in such a manner that a measuring sensor (47) can freely access metrologically the bottom and the walls of the borehole (12, 43) by way of a measuring opening in the drill bit (5), and the measured value is recorded while the drill string (3) in the free borehole is being withdrawn, and in addition a transmission probe (2) with a borehole measuring cable (4) fastened thereto and attached to a portable PC (7) is flushed into the drill string (3), a wireless connection is produced between the measuring probe (1) and the transmission probe (2), the measuring probe (1) is initialised via the portable PC and synchronised therewith, the transmission probe (2) is withdrawn from the drill string (3) after initialisation and synchronisation, and the measured values are read out via the portable PC (7) from the measuring probe (1) after its recovery.

2. A measuring process according to Claim 1, **characterised in that** measuring occurs while the drill string is being pulled, and the respective measured depth is determined via a path display (8) and is stored temporarily by the portable PC.

3. A measuring process according to Claim 1 or 2, **characterised in that** gamma probes (1a) or dipmeter probes (1b) are used as measuring probes (1).

4. A measuring process according to Claim 3, **characterised in that** the measured values of the different measuring probes (1a, 1b) are determined in succession and synchronically with respect to depth, and are evaluated together.

5. A measuring process according to any one of Claims 1 to 4, **characterised in that** measured data recorded by the measuring probe (1) are transmitted directly or after temporary storage in the measuring probe (1) in a wireless manner to the transmission probe (2), and are further conveyed by the transmission probe to the portable PC (7).

6. A modified measuring process according to either Claim 1 or 2, **characterised in that** a revolving probe (1c) is used as the measuring probe (1) which is attached directly via a borehole measuring cable (4a) to the portable PC (7), and is initialised via and synchronised using the said PC.

7. A device for implementing the measuring process according to any of Claims 1 to 5, in which a measuring probe (1) is connectable to a transmission probe (2) via induction coils (9, 10) and a soft magnet core (21) in a wireless manner, the measuring probe is provided with an inner tube head (11) and is lockable in a drill bit (5), and a measuring element (16), an energy supply (17) and data recording apparatus are contained in the measuring probe (1), and the transmission probe (2) is in the form of a measuring cable head (22) with a coil attachment (23), **characterised in that** the transmission probe (2) is attached to a portable PC (7) by means of a borehole measuring cable (4), and a data processor (18), a data store (19) and a serial data transmitter (20) are provided as the data recording apparatus, and the measuring probe (1) is lockable via a core barrel coupling (6) in the drill bit (5) and a measuring sensor (47) of the measuring probe (1) can be arranged, so as to project into the borehole, for the purpose of measuring in the free borehole cross-section through an opening of the drill bit (5).

8. A device according to Claim 7, **characterised in that** the portable PC (7) is connected via a measuring line (27) to a pulse counter (25) and a pulse transmitter (24) of a depth measuring wheel (8) which is attachable to the drill string (3).

9. A device according to Claim 7 or 8, **characterised in that** the measuring probe (1) is a gamma probe (la), and the sensor part thereof comprises a sodium iodide crystal (31) and an electron multiplier tube (32) as the measured-value transmitter.

10. A device according to Claim 7 or 8, **characterised in that** the measuring probe (1) is an acoustic dipmeter (36), and the sensor part thereof comprises a plurality of ultrasound oscillators (37), an analogue electronic [device] (35) and an oscillating potentiometer (34).

11. A modified device according to Claims 7 and 8 for the implementation of the measuring process according to Claims 1, 2 and 6, **characterised in that** a revolving probe (1c) is provided as a measuring probe (1) and is directly connected to the portable PC (7) via a borehole measuring cable (4a) and is formed from a revolving module (3a), an additional sensor (40), a current supply (17), a data processor (18), a data store (19) and a serial data transmitter (20).

## Revendications

1. Procédé pour l'exécution de mesures dans des trous forés par câble, avec lequel une sonde de mesure (1) fonctionnant en autarcie est introduite dans la tige de forage (3) et est verrouillée avec la couronne de forage (5) au moyen d'un accouplement de tube carottier (6), les valeurs mesurées sont enregistrées par la sonde de mesure (1) et stockées provisoirement en fonction du temps, la sonde de mesure (1) est récupérée une fois la mesure achevée à l'aide d'un repêcheur de tube carottier et les valeurs mesurées extraites, caractérisé en ce que la sonde de mesure (1) est introduite dans la tige de forage (3) et verrouillée avec l'accouplement de tube carottier (6) dans la couronne de forage (5) de telle façon qu'un capteur de mesure (47) ait un accès libre au niveau des appareils de mesures à la sole et aux parois du trou foré (12, 43) par un orifice de mesure situé dans la couronne de forage (5) et l'enregistrement des valeurs mesurées s'effectue pendant l'enlèvement de la tige de forage (3) dans le trou foré libre, et une sonde de transmission (2) avec un câble de mesure pour trous forés (4) fixé dessus et raccordé à un PC (7) portable est introduite dans la tige de forage (3), une liaison sans fil est établie entre la sonde de mesure (1) et la sonde de transmission (2), la sonde de mesure (1) est initialisée par le PC (7) portable et synchronisé avec celui-ci, la sonde de transmission (2) est sortie de la tige de forage (3) après l'initialisation et la synchronisation, et après la récupération de la sonde de mesure (1) les valeurs mesurées sont extraites de celle-ci par l'intermédiaire du PC (7) portable.

2. Procédé pour l'exécution de mesures selon la revendication 1, caractérisé en ce que la mesure s'effectue pendant l'extraction de la tige, la profondeur de mesure respective est déterminée par un indicateur de déplacement (8) et est mémorisée en fonction du temps par le PC (7) portable.

3. Procédé pour l'exécution de mesures selon les revendications 1 ou 2, caractérisé en ce qu'on utilise comme sondes de mesure (1) des sondes gamma (1a) ou des sondes à dipmètre (1b).

4. Procédé pour l'exécution de mesures selon la revendication 3, caractérisé en ce que les valeurs mesurées des différentes sondes de mesure (1a, 1b) sont déterminées successivement et de façon synchrone avec la profondeur et analysées ensemble.

5. Procédé pour l'exécution de mesures selon l'une quelconque des revendications 1 à 4, caractérisé en ce que les données de mesure enregistrées par la sonde de mesure (1) sont transmises directement ou après une mémorisation temporaire dans la sonde de mesure (1) sont transmises sans fil à la sonde de transmission (2) et acheminées de celle-ci au PC (7) portable.

6. Procédé modifié pour l'exécution de mesures selon la revendication 1 ou 2, caractérisé en ce qu'on utilise une sonde gyroscopique (1c) comme sonde de mesure (1) qui est raccordée directement par le câble de mesure pour trous forés (4a) au PC (7) portable, initialisé par celui-ci et synchronisé avec celui-ci.

7. Dispositif pour l'application du procédé de mesure selon les revendications 1 à 5, avec lequel une sonde de mesure (1) peut être reliée sans fil à une sonde de transmission (2) par des bobines à induction (9, 10) et un noyau magnétique doux (21), la sonde de mesure (1) est pourvue d'une tête de tube intérieur (11) et peut être verrouillée dans une couronne de forage (5), la sonde de mesure (1) contient un élément de mesure (16), un dispositif d'alimentation en énergie (17) et un appareil enregistreur de données, et la sonde de transmission (2) est constituée d'une tête de table de mesure (22) avec un adaptateur de bobine (23), caractérisé en ce que la sonde de transmission (2) est raccordée au moyen du câble de mesure pour trous forés (4) à un PC (7) portable et on prévoit comme appareil enregistreur de données un processeur de données (18), une mémoire de données (19) et une unité de transmission des données (20) sérielle, la sonde de mesure (1) peut être verrouillée par un accouplement de tube carottier (6) dans la couronne de forage (5) et un capteur de mesure (47) de la sonde de mesure (1) peut être placé en dépassant dans le trou foré pour la mesure dans la section libre du trou foré à travers une ouverture de la couronne de forage (5).

8. Dispositif selon la revendication 7, caractérisé en ce que le PC (7) portable est relié par une ligne de mesure (27) à un compteur d'impulsions (25) et à un générateur d'impulsions (24) d'une roue mesureuse de profondeur (8) qui peut être raccordée à la tige de forage (3).

9. Dispositif selon les revendications 7 ou 8, caractérisé en ce que la sonde de mesure (1) est une sonde gamma (1a), dont la partie capteur comprend un cristal sodium-iodure (31) et comme transducteur de mesure un tube multiplicateur d'électrons (32).

10. Dispositif selon les revendications 7 ou 8, caractérisé en ce que la sonde de mesure (1) est un dipmètre (36) acoustique, dont la partie capteur comprend plusieurs oscillateurs ultrasonores (37), une électronique analogique (35) et un potentiomètre à pendule (34).

11. Dispositif modifié selon les revendications 7 et 8, pour l'application du procédé de mesurage selon les revendications 1, 2 et 6, caractérisé en ce qu'on prévoit comme sonde de mesure (1) une sonde gyroscopique (1c) qui est reliée par un câble de mesure pour trous forés (4a) directement au PC (7) portable et est constituée d'un module gyroscopique (3a), d'un capteur supplémentaire (40), d'une alimentation électrique (17), d'un processeur de données (18), d'une mémoire de données (19) et d'une unité de transmission des données (20) sérielle.
